# EUROPÄISCHE PATENTSCHRIFT

(11) **EP 1 005 968 B1**
(45) Veröffentlichungstag und Bekanntmachung des Hinweises auf die Patenterteilung: **03.01.2007**
(21) Anmeldenummer: 99122439.5
(22) Anmeldetag: 11.11.1999
(51) Int. Cl.: B28B 13/02, B32B 5/04, B28B 3/02, B28B 7/38

(54) **Vorrichtung für die Bildung von Dekorschichten**
Apparatus for forming decorative coatings
Appareil pour la formation de couches décoratives

(30) Priorität: 17.11.1998 DE 19852892
(43) Veröffentlichungstag der Anmeldung: 07.06.2000
(73) Patentinhaber: Villeroy & Boch Fliesen GmbH, 66663 Merzig (DE)
(72) Erfinder: Dillenburger, Guido, 66679 Losheim am See (DE); Gessner, Markus, 66679 Losheim-Bachem (DE)
(74) Vertreter: Bernhardt, Winfrid

(56) Entgegenhaltungen:
- EP-A- 0 693 352
- EP-A- 0 909 622
- US-A- 3 296 675
- US-A- 4 153 401
- PATENT ABSTRACTS OF JAPAN vol. 1995, no. 08, 29. September 1995 (1995-09-29) -& JP 07 117022 A (C C A KK), 9. Mai 1995 (1995-05-09)

## Beschreibung

Die Erfindung betrifft eine Vorrichtung für die Bildung von Dekorschichten bei der Herstellung von Fliesen mit einer auf einen Schichtträger aufzusetzenden Schablone, welche auf dem schichtträger mehrere Felder für die Belegung mit Dekormaterial begrenzt, einer Einrichtung zum Aufbringen des Dekormaterials auf den Schichtträger mit mehreren jeweils einem der Felder zugeordneten Dekormaterialbehältern oberhalb der Schablone, wobei im Behälterboden wenigstens eine, durch einen Schieber verschließbare Austragsöffnung für Dekormaterial vorgesehen und der Schieber als zum gleichzeitigen Öffnen und Verschließen der Austragsöffnungen allen Austragsöffnungen gemeinsamer Schieber ausgebildet ist, welcher aus Durchgangsöffnungen entsprechend dem Lochbild der Austragsöffnung aufweist.

Durch Benutzung bekannte Schablonen werden z.B. auf einen Fliesenpreßstempel als Schichtträger aufgelegt und dann die einzelnen, durch die Schablone begrenzten Feldern nacheinander mit unterschiedlichen Dekormaterialien belegt. Die Schablone weist die Felder gegeneinander abgrenzende Stege auf, die verhältnismäßig dünn sind, so daß nach Abheben der Schablone vom Schichtträger die auf die einzelnen Felder aufgebrachten Dekormaterialien untereinander verhältnismäßig scharfe Stoßlinien entsprechend einem Einlegedekor bilden.

Eine Vorrichtung für die Bildung von Dekorschichten der eingangs erwähnten Art geht aus der EP-A-693325 hervor. Die Schablone dieser bekannten Vorrichtung ist gitterartig mit gleich großen Gitterfeldern ausgebildet. Über der Gitterschablone sich erstreckende Behälter überdecken unterschiedliche Flächen der Gitterschablone unter Überdeckung von Gitterfeldern in unterschiedlicher Anzahl. Je noch dem, mit welchem Behälter die betreffenden Gitterfelder in Verbindung stehen, erhalten die einzelnen Gitterfelder unterschiedliche Dekormaterialien.

Aus der nachveröffentlichten EP-A-909622 ist eine ähnliche Vorrichtung bekannt. Die Dekormaterialbehälter weisen zu den Feldern der Schablone deckungsgleiche Böden auf und mehrere Austragsöffnungen sind über die jeweiligen Böden verteilt angeordnet.

Der vorliegenden Erfindung liegt die Aufgabe zugrunde, die aus der EP-A-693352 bekannte Vorrichtung konstruktiv zu vereinfachen.

Diese Aufgabe wird dadurch erreicht, daß die Behälterböden deckungsgleich zu den zugeordneten Feldern und jeweils mehrere Austragsöffnungen über die Behälterböden verteilt sind, um eine gleichmäßige Belegung der Felder mit Dekormaterial zu erreichen, und daß die Einrichtung zum Aufbringen von Dekormaterial auf den Schichtträger zum Aufbringen des aus den Behältern ausgetragenes Dekormaterials unmittelbar auf einen den Schichtträger bildenden Fliesenpressstempel vorgesehen ist.

Mit Hilfe dieser erfindungsgemäßen Vorrichtung lassen sich durch vorübergehende Öffnung aller Austragsöffnungen mittels des Schiebers auf effiziente Weise gleichmäßige Dekorschichten in den einzelnen Feldern unmittelbar auf einem zur Fliesenherstellung verwendeten Fliesenpressstempel erzeugen.

Die Auftrageinrichtungist zum Belegen der Felder unter Nutzung der Schwerkraft des Dekormaterials vorgesehen, wobei insbesondere ein fließfähiges Dekormaterial in Pulver- oder Granulatform verwendet wird.

Zum dosierten Auftragen von Dekormaterial aus den Vorratsbehältern wird ein Schieber verwendet, der die Austragsöffnungen der Behälter zum Auftragen von Dekormaterial freigibt. Vorteilhaft können durch eine einzige Schieberbetätigung sämtliche Ausgangsöffnungen zum zeitgleichen Auftrag von Dekormaterial auf alle Felder geöffnet und geschlossen werden. Der erforderliche Verschiebeweg richtet sich nach dem größten vorhandenen Öffnungsdurchmesser.

In einer vorteilhaften Ausführungsform der Erfindung sind die Behälterböden mit geringem Konstruktionsaufwand durch eine gemeinsame Grundplatte aller Dekormaterialbehälter gebildet. Eine solche durchgehende Grundplatte kann vorteilhaft ein die Austragsöffnungen für alle Dekormaterialbehälter bildendes Lochraster aufweisen.

In der bevorzugten Ausführungsform weisen die Behälter über ihre gesamte Höhe einen dem Behälterboden entsprechenden horizontalen Querschnitt auf, so daß diese Behälter durch vertikale Unterteilung eines Außenbehälters mit der Grundplatte als Behälterboden gebildet sein können.

Die Erfindung soll nun anhand eines Ausführungsbeispiels und der beiliegenden, sich auf dieses Ausführungsbeispiel beziehenden Zeichnungen näher erläutert und beschrieben werden. Es zeigen:
- Fig. 1: eine erfindungsgemäße Vorrichtung in einer Seitenansicht,
- Fig. 2: die Vorrichtung von Fig. 1 in einer zu der Ansicht von Fig. 1 um 90° gedrehten Seitenansicht in einem Schnitt gemäß Schnittlinie I-I von Fig. 3,
- Fig. 3: die Vorrichtung von Fig. 1 und 2 in einer Draufsicht,
- Fig. 4: einen in der Vorrichtung gemäß Fig. 1 bis 3 verwendeten Schieber mit einem Lochraster,
- Fig. 5: eine in der Vorrichtung von Fig. 1 bis 4 verwendete Schablone in einer Draufsicht,
- Fig. 6: die Schablone von Fig. 5 in einer Seitenansicht,
- Fig. 7: durch die Schablone von Fig. 5 und 6 begrenzte, mit Dekormaterial belegbare Felder, und
- Fig. 8: eine die erfindungsgemäße Vorrichtung von Fig. 1 bis 7 verwendende Vorrichtung für die Herstellung von Fliesenrohlingen.

Mit dem Bezugszeichen 1 ist in den Figuren eine Behälteranordnung mit einer Bodenplatte 2 bezeichnet. Mit der Bodenplatte 2 ist die Behälteranordnung über einen Schieber 21 auf einen Flansch 3 einer Schablone 4 aufgesetzt. Die Schablone 4 ist zum Aufsetzen auf einen in den Figuren nicht gezeigten Preßstempel einer zur Herstellung von Fliesen verwendeten Presse vorgesehen.

Wie insbeosndere den Fig. 2 und 3 zu entnehmen ist, besteht die Behälteranordnung 1 aus einem Außenbehälter 5, der in dem beschriebenen Ausführungsbeispiel einen quadratischen Querschnitt aufweist, und dessen Behälterwände sich vertikal von der Bodenplatte 2 erstrecken. Neben dem Außenbehälter 5 umfaßt die Behälteranordnung 1 weitere Behälter 6 bis 10. Die Behälter 6 bis 10 sind durch eine sich vertikal von der Bodenplatte 2 erstreckende Zylinderwand 11 sowie sich vertikal von der Bodenplatte 2 erstreckende Zylinderwandabschnitte 12 bis 15 gebildet. Die Zylinderwandabschnitte 12 bis 15 unterteilen den durch die Zylinderwand 11 gebildeten Zylinderinnenraum.

Zur Befestigung des Außenbehälters 1 auf der Bodenplatte 2 sind sowohl mit der Bodenplatte als auch den Behälterwänden verbundene Winkel 16 bis 19 vorgesehen.

Wie insbesondere den Fig. 3 und 4 zu entnehmen ist, ist die Bodenplatte 2 im Bereich der Behälter 5 bis 10 mit einem Raster von Löchern 20 versehen, während ein undurchlöcherter Teil der Bodenplatte an allen Seiten über den Außenbehälter 5 hinaus vorsteht.

Der in Fig. 4 gesondert dargestellte Schieber 21 weist ein Raster von Löchern 22 auf, das zu dem Raster der Löcher 20 der Bodenplatte 2 deckungsgleich ist.

Mit den Bezugszeichen 23 bis 25 sind in dem Schieber 21 vorgesehene Langlöcher bezeichnet. Der Schieber 21 weist ferner einen Handgriff 26 auf, der an einem lochfreien Schieberabschnitt 27 angebracht ist.

Es wird nun auf die Fig. 5 und 6 Bezug genommen, wo die Schablone 4 mit dem Flansch 3 gesondert dargestellt ist.

Wie insbesondere Fig. 6 entnommen werden kann, erstrecken sich von dem Flansch 3 Bolzen 28 bis 30. In entgegengesetzter Richtung zu den Bolzen erstreckt sich von dem Flansch 3 ein in seinem Querschnitt dem Außenbehälter 5 entsprechender Rahmenteil 31, der durch Diagonalträgerteile 32 und 33 verstärkt ist, welche in der Höhe gleich dem Rahmenteil 31 sind.

Mit dem Bezugszeichen 46 ist ein an den Diagonalträgern 32 und 33 gehalterter ringförmiger Begrenzungssteg bezeichnet, welcher im Querschnitt der Zylinderwand 11 der Behälteranordnung 1 entspricht.

Den Zylinderwandabschnitten 12 bis 15 entsprechende Schablonenstegabschnitte sind in den Fig. 5 und 6 mit den Bezugszeichen 34 bis 37 bezeichnet.

Wie insbesondere aus Fig. 6 hervorgeht, sind die Schablonenstegabschnitte 34 bis 37 jeweils an einem über den Ringsteg 46 hinaus vorstehenden Teil mit einer Ausnehmung versehen. Davon sind in Fig. 6 die Ausnehmungen 38 und 39 sichtbar. Zwischen den kürzeren Entfernungen zwischen den Kreuzungsstellen der Schablonenstegabschnitte 34 bis 37 und dem Ringsteg 33 weist der Ringsteg 33 ebenfalls eine in der Höhe den Ausnehmungen 38 und 39 entsprechende Ausnehmung auf, wovon in Fig. 6 die Ausnehmung 40 sichtbar ist.

Zum Zusammensetzen der in den Fig. 1 bis 3 dargestellten Vorrichtung, wird zunächst der Schieber 21 auf die Schablone 4 aufgesetzt, wobei die Bolzen 28 bis 30 in Eingriff mit den Langlöchern 23 bis 25 kommen. Danach wird die Behälteranordnung 1 mit ihrer Grundplatte 2 auf den Schieber 21 aufgesetzt, wobei die Bolzen 28 bis 30 vorgesehene Bohrungen durchstoßen, die in die Befestigungswinkel 16 bis 18 und die Grundplatte 2 eingebracht sind.

Im Unterschied zu dem gezeigten Ausführungsbeispiel könnten die Bolzen ein Gewinde aufweisen und Schraubbefestigungen vorgesehen sein, welche ein Abheben der Behälteranordnung 1 von dem Schieber 21 verhindert, jedoch genügend Spiel läßt, so daß der Schieber entlang den Langlöchern 23 bis 25, geführt durch die Bolzen 28 bis 30, verschoben werden kann.

Die einzelnen Behälter 5 bis 10 der Behälteranordnung 1 können mit einem Dekormaterialvorrat befüllt werden, wobei z.B. in die Behälter 6 bis 10 ein weißes Dekormaterial und den Außenbehälter 5 sowie den inneren Behälter 10 ein schwarzes Dekormaterial einfüllbar ist.

Im Betriebsfall wird die Vorrichtung auf den oben erwähnten Fliesenpreßstempel aufgesetzt, wobei die Schablonenstegabschnitte 34 bis 37 und der Ringsteg 33 über den größten Teil der Steglänge mit ihrem unteren Rand in Anlage gegen den Preßstempel kommen. Eine dem Querschnitt des Außenbehälters 5 entsprechende Außenbegrenzung ist dadurch gebildet, daß der genannte Fliesenpreßstempel in eine das Preßvolumen seitlich begrenzende Führung abgesenkt ist.

Durch diese seitliche Begrenzung, den Ringsteg 33 und die Schablonenstegabschnitte 34 bis 37 sind auf dem Fliesenstempel insgesamt fünf gegeneinander abgegrenzte Felder 41 bis 45 gebildet, wie Fig. 7 zu entnehmen ist. Der Zusammenhang zwischen einem inneren und äußeren Teil des Feldes 41 ist durch die genannten Ausnehmungen 38 bis 40 in den Schablonenstegabschnitten bzw. dem Ringsteg hergestellt.

Zum Auftragen von Dekormaterial wird der Schieber über die Länge der Langlöcher 23 bis 25 bewegt, wobei das Lochraster 22 des Schiebers 21 zur Deckung mit dem Lochraster 20 der Grundplatte 2 gelangt. Damit kann fließfähiges Dekormaterial auf den durch den Fliesenpreßstempel gebildeten Schichtträger gelangen. Das verhältnismäßig enge Lochraster sorgt für eine gleichmäßige Verteilung des Materials auf dem Schichtträger.

Gemäß der oben beispielhaft angegebenen Befüllung der Behälter 5 bis 10 können die Felder 42 bis 45 mit weißer Dekormasse belegt werden, während auf das Feld 41 schwarze Dekormasse gelangt.

Zur Dosierung der aufgetragenen Materialmenge wird der Schieber über eine vorbestimmte Zeit im Öffnungszustand belassen und dann zum Verschließen der Auslaßöffnungen der Behälter 5 bis 10 wieder um die Länge der Langlöcher 23 bis 25 verschoben.

In den jeweiligen Behältern 5 bis 10 kann ein für eine größere Zahl von Beschichtungen ausreichender Dekormaterialvorrat enthalten sein.

Die Durchlaufmenge des fließfähigen Füllmaterials je Zeiteinheit ist weitgehend unabhängig von der Füllhöhe. Da das verwendete Material zwar fließfähig, aber dennoch im festen Zustand ist, sind Schweredruckeinflüsse auf die Durchlaufmengen von untergeordneter Bedeutung. Die Verwendung einer die Durchlaufmenge beeinfllussenden Vibrationseinrichtung ist denkbar.

Im Unterschied zu dem gezeigten Ausführungsbeispiel könnte die Schieberbetätigung statt von Hand über eine mechanische Betätigungseinrichtung automatisch unter geeigneter Bemessung der Öffnungszeit durchgeführt werden.

Als Dekormaterial wird vorzugsweise Sprühgranulat verwendet, wobei die Granulatteilchen aus der gleichen Masse wie die Fliesen bestehen, jedoch gefärbt sind.

Die Behälter- und Schablonenteile werden vorzugsweise aus Messing hergestellt, das für die verwendeten Dekormaterialien gute Gleiteigenschaften besitzt und sich beim Verbinden von Behälterteilen durch Löten nicht verzieht.

Wie aus Fig. 8 hervorgeht, kann die beschriebene Vorrichtung nahe einer Presse für die Herstellung von Fliesenrohlingen installiert sein, wobei eine Transporteinrichtung vorgesehen ist, welche das Preßwerkzeug zur Beschichtung des unteren Preßstempels der Vorrichtung zuführt und wieder zurück in die Presse transportiert.

In Fig. 8 ist mit dem Bezugszeichen 50 eine Presse bezeichnet. Mit Hilfe einer Einrichtung 51 ist ein Preßwerkzeug 52 in die Presse ein- bzw. aus der Presse ausfahrbar. Über dem Fahrweg der durch die Ein-/Ausfahreinrichtung entsprechend einem Pfeil 53 hin- und herbewegbaren Preßwerkzeugs 52 ist nahe der Presse 50 eine Einrichtung zum Ansaugen und Abtransportieren durch die Presse erzeugter Fliesenrohlinge angeordnet.

Der Saug- und Transporteinrichtung 54 nachgeordnet ist eine Fülleinrichtung 55 für die Beschickung des Preßwerkzeugs 52 mit Fliesenmasse.

In Ausfahrrichtung hinter der Fülleinrichtung 55 ist eine Saug-/Bürsteinrichtung zur Reinigung des Preßwerkzeugs 52 vorgesehen. Ferner ist über dem Fahrweg des Preßwerkzeugs 52 eine Einrichtung 57 angeordnet, welche Vorrichtungen 58,59 für die Bildung von Dekorschichten, wie sie vorangehend anhand der Fig. 1 bis 7 beschrieben sind, umfaßt.

Entsprechend den Vorrichtungen 58,59 weist das Preßwerkzeug 52 mehrere Unterstempel (nicht gezeigt) auf. Den Vorrichtungen 58,59 ist über flexible Schläuche 60 Dekormaterial zuführbar. Die flexiblen Schläuche 60 sind über eine Schlauchhalterung 62 mit Dekormaterialvorratsbehältem verbunden.

Entsprechend einem Pfeil 61 sind die Einrichtungen 54 bis 57 zur Absenkung auf das und zur Anhebung von dem Preßwerkzeug vertikal bewegbar. Die zur Reinigung des Preßwerkzeugs 52 vorgesehene Bürst-/Saugeinrichtung 56 ist über eine nicht gezeigte Bewegungseinrichtung derart verschiebbar, daß sie ferner zur Reinigung der Vorrichtungen 58,59 verwendet werden kann.

Durch die Presse 50 hergestellte Rohlinge werden mit dem Werkzeug 52 aus der Presse 50 herausgefahren, wobei die Einrichtung 54 die Rohlinge ansaugt und abtransportiert. Während des Vorbeitransports an der Bürst-/Saugeinrichtung 56 wird das Preßwerkzeug 52 gereinigt. Dann erfolgt mit Hilfe der Einrichtung 57 die Aufbringung von Dekorschichten auf die genannten Unterstempel des Preßwerkzeugs 52. Während dieses Vorgangs ruht das Preßwerkzeug, während es während der vorangehenden Entnahme der Fliesenrohlinge und der Reinigung durch die Einrichtung 51 kontinuierlich bewegt wurde. Nach Erzeugung der Dekorschichten wird das Preßwerkzeug 52 in umgekehrter Richtung auf die Presse 50 zubewegt, wobei durch die Fülleinrichtung 55 eine Beschickung der Formhohlräume mit Fliesenmasse erfolgt. Nach dem Abtransport des Preßwerkzeugs 52 aus der Position unter der Einrichtung 57 wird die Bürst-/Saugeinrichtung 56 zum Reinigen der Vorrichtungen 58,59 eingesetzt. Das mit den Dekorschichten versehene und mit Fliesenmasse gefüllte Preßwerkzeug 52 wird schließlich wieder der Presse 50 zugeführt. Auf der gegenüberliegenden Seite der Presse 50 sind die beschriebenen Einrichtungen spiegelbildlich nochmals vorhanden, so daß unter intensiverer Nutzung der Presse 50 im Tandembetrieb gearbeitet werden kann.

Im Unterschied zu dem beschriebenen Ausführungsbeispiel könnte der Fahrweg als geschlossener Ring vorgesehen sein, auf dem gleichzeitig mehrere Werkzeuge umlaufen. Dabei können die Werkzeuge auf einer Seite in die Presse ein- und auf der anderen Seite aus der Presse herausfahren. Bei dieser Ausführungsform braucht selbst bei Verwendung von mehr als zwei Werkzeugen jede der Einrichtungen 54 bis 57 nur einmal vorhanden zu sein.

## Patentansprüche

1. Vorrichtung für die Bildung von Dekorschichten bei der Herstellung von Fliesen, mit einer auf einen Schichtträger aufzusetzenden Schablone (4), welche auf dem Schichtträger mehrere Felder (41-45) für die Belegung mit Dekormaterial begrenzt, einer Einrichtung zum Aufbringen des Dekormaterials auf den Schichtträger mit mehreren jeweils einem der Felder (41-45) zugeordneten Dekormaterialbehältern (5-10) oberhalb der Schablone (4), wobei im Behälterboden jeweils wenigstens eine, durch einen Schieber (21) verschließbare Austragsöffnung (20) für Dekormaterial vorgesehen und der Schieber (21) als zum gleichzeitigen Öffnen und Verschließen der Austragsöffnungen (20) allen Austragsöffnungen (20) gemeinsamer Schieber (21)ausgebildet ist, welcher Durchgangsöffnungen entsprechend dem Lochbild der Austragsöffnungen (20) aufweist,
**dadurch gekennzeichnet,**
**daß** die Behälterböden deckungsgleich zu den zugeordneten Feldern (41-45) und jeweils mehrere Austragsöffnungen über die Behälterböden verteilt sind, um eine gleichmäßige Belegung der Felder (41-45) mit Dekormaterial zu erreichen, und daß die Einrichtung zum Aufbringen des Dekormaterials auf den Schichtträger zum Aufbringen des aus den Behältern ausgetragenen Dekormaterials direkt auf einen den Schichtträger bildenden Fliesenpreßstempel vorgesehen ist.

2. Vorrichtung nach Anspruch 1,
**dadurch gekennzeichnet,**
**daß** die Behälterböden durch eine gemeinsame Grundplatte (2) für alle Dekormaterialbehälter (5-10) gebildet sind.

3. Vorrichtung nach Anspruch 2,
**dadurch gekennzeichnet,**
**daß** die Grundplatte (2) ein die Austragsöffnungen (20) für alle Dekormaterialbehälter (5-10) bildendes Lochraster aufweist.

4. Vorrichtung nach einem der Ansprüche 1 bis 3.
**dadurch gekennzeichnet,**
**daß** die Behälter (5-10) einen über die gesamte Behälterhöhe unveränderlichen horizontalen Querschnitt aufweisen.

5. Vorrichtung nach einem der Ansprüche 1 bis 4,
**dadurch gekennzeichnet,**
**daß** die Behälter (5-10) durch vertikale Unterteilung eines Außenbehälters (5) mit der Grundplatte (2) als Behälterboden gebildet sind.

6. Vorrichtung nach einem der Ansprüche 1 bis 5,
**dadurch gekennzeichnet,**
**daß** die Felder gegeneinander durch dünne, die Bildung von Einlegedekoren gewährleistende Stege (46;34-37) der Schablone (4) begrenzt sind.

7. Vorrichtung nach einem der Ansprüche 1 bis 6,
**dadurch gekennzeichnet,**
**daß** eine Rütteleinrichtung zur Beeinflussung der Dekormaterialdurchlaufmengen durch die Austragsöffnungen vorgesehen ist.

8. Vorrichtung nach einem der Ansprüche 1 bis 7,
**dadurch gekennzeichnet,**
**daß** die Vorrichtung (58,59) nahe einer Presse (50) für die Herstellung von Fliesenrohlingen installiert und eine Transporteinrichtung (51) zur Bewegung wenigstens eines unteren Stempels des Preßwerkzeugs (52) zwischen der Vorrichtung (58,59) und der Presse (50) vorgesehen ist.

9. Vorrichtung nach Anspruch 8,
**dadurch gekennzeichnet,**
**daß** am Transportweg von der Presse (50) zu der Vorrichtung (58,59) eine Einrichtung zur Entnahme der Fliesenrohlinge aus dem Preßwerkzeug (50), eine Fülleinrichtung (55) zum Einfüllen von Fliesenmasse in das Preßwerkzeug (52) und eine Reinigungsvorrichtung (56), insbesondere eine Bürst-/Saugeinrichtung zum Reinigen des Preßwerkzeugs (52) angeordnet ist.

10. Vorrichtung nach Anspruch 9,
**dadurch gekennzeichnet,**
**daß** die Reinigungseinrichtung (56) ferner zur Reinigung der Vorrichtungen (58,59) einsetzbar ist.

11. Vorrichtung nach einem der Ansprüche 8 bis 10,
**dadurch gekennzeichnet,**
**daß** der Transportweg als Ringweg vorgesehen ist.

## Claims

1. Apparatus for forming decorative coatings in the production of tiles, comprising a template (4), which is to be placed on a coating support and delimits on the coating support a number of areas (41-45) for being provided with decorative material, a device for applying the decorative material to the coating support with a number of decorative material containers (5-10), respectively assigned to one of the areas (41-45), above the template (4), at least one discharge opening (20) for decorative material, which can be closed by a slide (21), being respectively provided in the container bottom, and the slide (21) being formed as a slide (21) shared by all the discharge openings (20) for simultaneously opening and closing the discharge openings (20), which slide has through-openings corresponding to the pattern of holes of the discharge openings (20), **characterized in that** the container bottom is congruent with the assigned areas (41-45) and a number of discharge openings are respectively distributed over the container bottoms, in order to provide the areas (41-45) uniformly with decorative material, and **in that** the device for applying the decorative material to the coating support is intended for applying the decorative material discharged from the containers directly onto a tile pressing die, which forms the coating support.

2. Apparatus according to Claim 1, **characterized in that** the container bottoms are formed by a shared base plate (2) for all the decorative material containers (5-10).

3. Apparatus according to Claim 2, **characterized in that** the base plate (2) has a pattern of holes forming the discharge openings (20) for all the decorative material containers (5-10).

4. Apparatus according to one of Claims 1 to 3, **characterized in that** the containers (5-10) have a horizontal cross section that is unchanging over the entire container height.

5. Apparatus according to one of Claims 1 to 4, **characterized in that** the containers (5-10) are formed by vertical division of an outer container (5) with the base plate (2) as the container bottom.

6. Apparatus according to one of Claims 1 to 5, **characterized in that** the areas are delimited from one another by thin webs (46; 34-37) of the template (4), ensuring the formation of inlaid decorative designs.

7. Apparatus according to one of Claims 1 to 6, **characterized in that** a vibrating device is provided for influencing the amounts of decorative material passing through the discharge openings.

8. Apparatus according to one of Claims 1 to 7, **characterized in that** the apparatus (58, 59) is installed near a press (50) for the production of tile blanks and a transporting device (51) is provided for the movement of at least a lower die of the pressing tool (52) between the device (58, 59) and the press (50).

9. Apparatus according to Claim 8, **characterized in that** a device for removing the tile blanks from the pressing tool (50), a filling device (55) for filling tile compound into the pressing tool (52) and a cleaning device (56), in particular a brushing/sucking device, for cleaning the pressing tool (52), are arranged on the transporting path from the press (50) to the apparatus (58, 59).

10. Apparatus according to Claim 9, **characterized in that** the cleaning device (56) can also be used for cleaning the apparatuses (58, 59).

11. Apparatus according to one of Claims 8 to 10, **characterized in that** the transporting path is provided as an annular path.

## Revendications

1. Dispositif pour la formation de couches décoratives lors de la fabrication de carreaux, avec un pochoir (4) à disposer sur un support en couche, qui délimite sur le support en couche plusieurs champs (41-45) pour la garniture avec le matériau décoratif, un dispositif pour appliquer le matériau décoratif sur le support en couche avec plusieurs récipients (5-10) à matériau décoratif associés à chaque fois à un des champs (41-45) au-dessus du pochoir (4), au moins une ouverture d'écoulement (20) pour le matériau décoratif, pouvant être fermée par un curseur (21), étant prévue dans le fond du récipient pour et le curseur (21) étant réalisé sous forme d'un curseur (21) commun à toutes les ouvertures d'écoulement (20) pour l'ouverture et la fermeture simultanée de toutes les ouvertures d'écoulement (20), le curseur présentant des ouvertures de passage correspondant à l'image à trous des ouvertures d'écoulement (20), **caractérisé en ce que** les fonds des récipients sont répartis en recouvrant les champs associés (41-45) et plusieurs ouvertures d'écoulement sont à chaque fois réparties sur le fond du récipient, afin d'obtenir une garniture régulière des champs (41-45) par le matériau décoratif, et **en ce que** le dispositif pour appliquer le matériau décoratif sur le support en couche destiné à appliquer le matériau décoratif écoulé des récipients est prévu directement sur un piston de compression de carreaux formant le support en couche.

2. Dispositif selon la revendication 1, **caractérisé en ce que** les fonds du récipient sont formés par une plaque de fond (2) commune à tous les récipients à matériau décoratif (5-10).

3. Dispositif selon la revendication 2, **caractérisé en ce que** la plaque de fond (2) présente une grille à trous formant les ouvertures d'écoulement (20) pour tous les récipients à matériau décoratif (5-10).

4. Dispositif selon l'une quelconque des revendications 1 à 3, **caractérisé en ce que** les récipients (5-10) présentent une section horizontale inchangée sur toute la hauteur des récipients.

5. Dispositif selon l'une quelconque des revendications 1 à 4, **caractérisé en ce que** les récipients (5-10) sont formés par une division verticale d'un récipient extérieur (5) avec la plaque de fond (2) comme fond de récipient.

6. Dispositif selon l'une quelconque des revendications 1 à 5, **caractérisé en ce que** les champs sont délimités les uns par rapport aux autres par des âmes (46 ; 34-37) du pochoir (4) minces, garantissant la formation de décors insérés.

7. Dispositif selon l'une quelconque des revendications 1 à 6, **caractérisé en ce qu'**on a prévu un dispositif de vibrage pour influencer les quantités de matériau décoratif qui passent dans les ouvertures d'écoulement.

8. Dispositif selon l'une quelconque des revendications 1 à 7, **caractérisé en ce que** le dispositif (58, 59) est installé à proximité d'une presse (50) destinée à la production d'ébauches de carreaux et qu'un dispositif de transport (51) est prévu pour le mouvement d'au moins un piston inférieur de l'outil (52) de presse entre le dispositif (58,59) et la presse (50).

9. Dispositif selon la revendication 8, **caractérisé en ce qu'**on a disposé le long de la voie de transport de la presse (50) vers le dispositif (58, 59) un dispositif pour prélever les ébauches de carreau de l'outil de presse (50), un dispositif de remplissage (55) pour introduire la masse pour les carreaux dans l'outil (52) de presse et un dispositif de nettoyage (56), en particulier un dispositif à brosse/aspiration pour le nettoyage de l'outil (52) de presse.

10. Dispositif selon la revendication 9, **caractérisé en ce que** le dispositif de nettoyage (56) peut en outre être utilisé pour le nettoyage des dispositifs (58, 59).

11. Dispositif selon l'une quelconque des revendications 8 à 10, **caractérisé en ce que** la voie de transport est prévue comme une voie circulaire.
